# EUROPÄISCHE PATENTSCHRIFT

(11) **EP 1 342 514 B1**
(45) Veröffentlichungstag und Bekanntmachung des Hinweises auf die Patenterteilung: **27.05.2009**
(21) Anmeldenummer: 03004720.3
(22) Anmeldetag: 04.03.2003
(51) Int. Cl.: B21D 7/14, B21D 7/08

(54) **Vorrichtung zur Erfassung eines Ringbiegewinkels, sowie ein Verfahren zur Regelung einer Biegemaschine**
Device for detecting a ring bending angle, and method of regulating a bending machine
Dispositif pour detecter un angle de cintrage d'un anneau, et procédé de régulation d'une cintreuse

(30) Priorität: 22.10.2002 DE 10249300; 06.03.2002 DE 20203583 U; 25.04.2002 DE 10218432
(43) Veröffentlichungstag der Anmeldung: 10.09.2003
(73) Patentinhaber: RASI MASCHINENBAU UND -HANDELS GMBH, 75424 Illingen (DE)
(72) Erfinder: Rapp, Heinrich, 75428 Illingen (DE); Rapp, Eberhard, 75428 Illingen (DE)
(74) Vertreter: Leitner, Waldemar

(56) Entgegenhaltungen:
- DE-A- 3 542 943
- DE-A- 19 822 023
- DE-B- 2 360 780
- DE-U- 29 718 648

## Beschreibung

Die Erfindung betrifft eine Biegemaschine mit einer Vorrichtung zur Erfassung eines Biegewinkels eines in einer Vorschubrichtung transportierbaren eines Biegeteils, wobei die Biegemaschine Biegerollen aufweist, durch welche das Biegeteil während des Biegevorgangs in der Vorschubrichtung transportierbar ist, während das Biegteil in der Biegemaschine der Einwirkung eines in einer zur Vorschubrichtung unterschiedlichen Biegerichtung wirkenden Biegewerkzeugs unterworfen wird, sowie ein Verfahren zur Regelung einer Biegemaschine.

Beim Biegen von werkzeugunabhängigen Biegeradien, z. B. beim Drei- oder Vier-Walzenbiegen, oder beim Freiformbiegen oder Segmentbiegen, tritt bis jetzt das Problem auf, daß der Biegewinkel des Biegeteils nicht während des Biegevorgangs gemessen werden kann.

Vielmehr erlauben es die bekannten Verfahren zur Erfassung eines Richtungswinkels in nachteiliger Art und Weise nur den Biegeradius nach einer gewissen Walzstrecke, die je nach Biegegeometrie und der Rollenanordnung der Biegemaschinebis zu 600 mm lang sein kann, zu bestimmen. Bei unbekanntem Materialverhalten des zu biegenden Werkstücks besteht somit die Gefahr, daß das Werkstück nach dieser zur Bestimmung des Biegeradius erforderlichen Walzstrecke mit einem falschen Biegeradius gebogen wurde und schon (vorzeitig) den gewünschten Biegewinkel erreicht hat, oder daß nur eine kleine Walzstrecke verbleibt, die nach der Erfassung des Biegeradiuses mit dem korrekten Radius gebogen werden kann. Ein zielgenaues Biegen von Werkstücken mit unbekanntem Materialverhalten ist somit mit den bekannten Verfahren in nachteiliger Art und Weise nicht auf Anhieb möglich. Dies ist besonders problematisch bei kleinen Biegeradien, deren Abwicklung kleiner als die zur Bestimmung des Biegeradiuses erforderliche Meßstrecke ist. Aus diesem Umstand resultiert bei den bekannten Verfahren in nachteiliger Art und Weise ein hoher Materialverbrauch, da zuerst das Materialverhalten des Werkstücks bestimmt werden muß, um dann das Werkstück korrekt biegen zu können.

Ein weiterer Nachteil bei den bekannten Verfahren besteht nun darin, daß keine oder nur eine bedingte Reaktion auf Störungen während des Biegevorgangs möglich ist.

Aus der DE 198 22 023 ist eine Faltmaschine bekannt, die eine selbstlernende Vorrichtung aufweist, durch welche der Faltwinkel eines zu faltenden Elements gemessen werden kann, um Antriebsdaten für eine Falteinrichtung zu gewinnen, die es dann erlaubt, eine Vielzahl von Faltelemente um den gleichen Faltwinkel zu falten. Hierzu weist die Vorrichtung zur Erfassung des Faltwinkels eines zu faltenden Elements eine Basisplatte auf, die auf einem Tragrahmen der Faltmaschine fest angebracht ist. Auf der Basisplatte ist ein Kodierertragelement abnehmbar angebracht. Das Kodierertragelement trägt einen Kodierer, der ein Drehausmaßübertragungselement zum Übertragen des Faltausmaßes des zu faltende Elements besitzt. Ein Greifabschnitt des Drehausmaßübertragungselements greift an dem zu faltenden Element an und eine mit dem Greifabschnitt verbundene Verbindungsbrücke überträgt die Auslenkung des Greifabschnitts auf eine Drehwelle des Kodierers. Eine derartige Vorrichtung erlaubt es nur, Antriebsdaten für die Falteinrichtung für nachfolgende Faltvorgänge der zu faltenden Elemente zu gewinnen, nicht aber eine Erfassung des Faltwinkels während des Faltvorgangs.

Es ist daher Aufgabe der vorliegenden Erfindung, eine Vorrichtung und ein Verfahren der eingangs genannten Art derart weiterzubilden, daß der Biegewinkel eines Biegeteils während des Biegeprozesses, bei dem das Biegteil von der Biegemaschine vorgeschoben wird, leicht erfaßbar ist.

Diese Aufgabe wird erfindungsgemäß dadurch gelöst, daß die Vorrichtung mindestens eine Winkelmeßeinrichtung aufweist, die in Vorschubrichtung des Biegeteils nach dem Biegewerkzeug der Biegemaschine angeordnet ist, daß die mindestens eine Winkelmeßeinrichtung einen Meßwertgeber aufweist, der ein Meßelement besitzt, das in eine Meßanlage an das Biegeteil bringbar ist, daß zumindest die eine Winkelmeßeinrichtung um eine zur Biegeebene des Biegeteils im wesentlichen orthogonalen Achse verschwenkbar ist, daß von der oder den jeweils in Meßanlage an das Biegeteil befindlichen Winkelmeßeinrichtungen erzeugten Meßsignale zu einer Steuer- und Auswerteeinrichtung der Biegemaschine leitbar sind, daß die Steuer- und Auswerteeinrichtung die Differenz der von der Winkelmeßeinrichtung erfaßten Biegewinkel zu Beginn und am Ende der vom Biegeteil durchlaufenen Biegestrecke bestimmt und aus dem Verhältnis der Biegestrecke und der Differenz der Biegewinkel eine Ist-Abwicklung des Biegeteils ermittelt und mit einer Soll-Abwicklung vergleicht und daraus eine die Differenz zwischen Soll-Abwicklung und Ist-Abwicklung kompensierende Änderung des Einstellung des Biegewerkzeugs durchführt.

Durch die erfindungsgemäßen Maßnahmen wird in vorteilhafter Art und Weise eine Biegemaschine mit einer Vorrichtung zur Erfassung des Biegewinkels des Biegeteils geschaffen, welche sich dadurch auszeichnet, daß der Biegewinkel während des Biegevorgangs kontinuierlich, quasi-kontinuierlich oder zu bestimmten Zeitabständen in einfacher Art und Weise erfaßbar ist. Die erfindungsgemäße Vorrichtung erlaubt somit in vorteilhafter Art und Weise eine Inprozeß-Messung des Biegewinkels, welche gewährleistet, daß Abweichungen des Biegewinkels des Biegeteils von einem vorgegebenen Soll-Wert unmittelbar erfaßt und der Biegevorgang entsprechend korrigiert werden kann.

Die erfindungsgemäße Vorrichtung kann in vorteilhafter Art und Weise als Meßgerät zur einfachen und direkten Erfassung des relativen und absoluten Winkels zweier Geraden des Werkstücks zueinander, die auf der gleichen Ebene liegen, verwendet werden, wobei die Messung des Richtungswinkels einer Geraden innerhalb des Meßbereichs der Winkeimeßvorrichtung an der zu messenden Geraden einfach und schnell vorgenommen werden kann. Ein Vorteil ist hier außerdem, daß der Winkel zwischen den beiden Geraden auch dann noch gemessen werden kann, wenn sich die Lage und die Richtung der beiden Geraden oder der Winkel zwischen diesen beiden Geraden verändert. Dies ermöglicht insbesondere die kontrollierte Inprozeß-Messung beim Biegen, Messung von vorgebogenen Biegeteilen, die einen oder mehrere Bögen aufweisen, die Winkelmessung von Geraden, die durch ein U-förmiges Gebilde verbunden sind, sowie das kontrollierte Nachbiegen und/oder Aufbiegen der vorgenannten Gebilde.

Ein weiterer Vorteil der erfindungsgemäßen Biegemaschine besteht darin, daß beim Eichen der mindestens einen Winkelmeßeinrichtung die zu messenden Geraden an beliebigen Orten innerhalb des Meßbereichs liegen können.

Ein weiterer Vorteil der erfindungsgemäßen Vorrichtung der Biegemaschine ist, daß sie einfach in ihrer Handhabung ist, da bei der erfindungsgemäßen Vorrichtung keine komplizierten Null-Abgleiche durchgeführt werden müssen. Vielmehr ist es zur Erfassung des Biegewinkels des Biegeteils in vorteilhafter Art und Weise lediglich erforderlich, daß vor dem Biegevorgang die beiden Meßwertgeber der beiden Biegeeinrichtungen in Anlage an das gerade, also nicht gebogene Biegeteil gebracht werden und die dann vorliegende Position der beiden Meßwertgeber als die Null-Position festgelegt wird.

Ein weiterer Vorteil der erfindungsgemäßen Vorrichtung besteht darin, daß sie sich zur Inprozeß-Messung von Biegewinkeln für nahezu beliebige Biegeradien eignet. Die erfindungsgemäße Vorrichtung zeichnet sich daher also durch ihre hohe Flexibilität aus.

Eine vorteilhafte Weiterbildung der Erfindung sieht vor, daß mindestens eine der Winkelmeßeinrichtungen an einem Meßarm angeordnet ist. Eine derartige Maßnahme besitzt den Vorteil, daß hierdurch in einfacher Art und Weise die Winkelmeßeinrichtungen leicht unterschiedlichen Krümmungen des Biegeteils nachgeführtwerden können, um damit die Meßwertgeber der Winkelmeßeinrichtungen in Anlage am Biegeteil zu halten.

Eine weitere vorteilhafte Weiterbildung der Erfindung sieht vor, daß der Meßarm als ein Gelenk-Parallelogramm ausgeführt ist, dessen erstes Ende vorzugsweise an der Biegemaschine befestigt ist und dessen zweites Ende eine Winkelmeßeinrichtung trägt. Eine derartige Maßnahme besitzt den Vorteil, daß hierdurch in einfacher Art und Weise ein besonders geeignetes Führungselement für die Winkelmeßeinrichtung ausgebildet wird. Ein weiterer Vorteil dieser Maßnahme besteht darin, daß hierdurch die Funktion der Biegemaschine, insbesondere einer Drei- oder Vier-Walzen-Biegemaschine, nicht durch die erfindungsgemäße Vorrichtung eingeschränkt bzw. die erfindungsgemäße Vorrichtung bei einem Meßprozeß nicht durch den Aufbau der Biegemaschine in ihrem Meßbereich eingeschränkt ist.

Eine weitere vorteilhafte Weiterbildung der Erfindung sieht vor, daß mindestens eine Winkelmeßeinrichtung drehbar an der Biegemaschine angeordnet ist. Eine derartige Ausgestaltung dient insbesondere zur Verwendung als einlaufseitige, vor dem Biegewerkzeug der Biegemaschine angeordnete Winkelmeßeinrichtung, da in diesem Bereich das Biegeteil noch seinen geraden, nicht-gebogenen Verlauf besitzt.

Eine weitere vorteilhafte Weiterbildung der Erfindung sieht vor, daß der Meßwertgeber der Winkelmeßeinrichtung als ein Drehgeber ausgebildet ist, an dessen Achse das Meßelement angeordnet ist. Eine derartige Maßnahme besitzt den Vorteil, daß hierdurch in einfacher Art und Weise eine hinreichend genaue Meßanlage des Meßwertgebers an das Biegeteil erreichbar ist.

Eine weitere vorteilhafte Weiterbildung der Erfindung sieht vor, daß das an der Drehachse des Drehgebers angeordnete Meßelement eine Greifereinheit aufweist, durch die das Meßelement am Biegeteil festlegbar ist. Eine derartige Maßnahme besitzt den Vorteil, daß hierdurch in einfacher Art und Weise eine gute Meßanlage des Meßelements am Biegeteil erzielbar ist.

Das erfindungsgemäß Verfahren zur Steuerung einer ein Biegewerkzeug aufweisenden Biegemaschine, in der das Biegeteil der Einwirkung eines in einer zu einer Vorschubrichtung des Biegeteils unterschiedlichen Biegerichtung wirkenden Biegewerkzeugs unterworfen wird, sieht erfindungsgemäß vor, daß durch eine Steuer- und Auswerteeinrichtung der Biegemaschine eine zur Erzielung eines vorgegebenen Biegewinkels und eines vorgegebenen Biegeradiuses des Biegeteils erforderliche Soll-Abwicklung des Biegeteils in dessen Vorschubrichtung bestimmt und das Biegewerkzeug der Biegemaschine in seiner Biegerichtung entsprechend dieser Soll-Abwicklung eingestellt wird, daß das Biegeteil in der Vorschubrichtung um eine Biegestrecke vorgeschoben und vom Biegewerkzeug der Biegemaschine gebogen wird, daß die Biegestrecke des Biegeteils erfaßt und die Differenz der Biegewinkel zu Beginn und am Ende dieser Biegestrecke von einer Vorrichtung zur Erfassung eines Biegewinkels bestimmt wird, daß aus dem Verhältnis der Biegestrecke und der Differenz der Biegewinkel eine Ist-Abwicklung bestimmt wird, daß die Steuer- und Auswerteeinrichtung die Soll-Abwicklung mit der Ist-Abwicklung vergleicht und aus diesem Vergleich eine die Differenz zwischen Soll-Abwicklung und Ist-Abwicklung kompensierende Änderung der Einstellung des Biegewerkzeugs durchführt.

Das erfindungsgemäße Verfahren eignet sich insbesondere für die erfindungsgemäße Vorrichtung zur Erfassung eines Richtungswinkels, insbesondere eines Biegewinkels.

Weitere vorteilhafte Weiterbildungen der Erfindung sind Gegenstand der Unteransprüche.

Weitere Einzelheiten und Vorteile der Erfindung sind den Ausführungsbeispielen zu entnehmen, die im folgenden anhand der Figuren beschrieben werden. Es zeigen:
- Figur 1: eine schematische Darstellung einer Biegemaschine mit einem ersten Ausführungsbeispiel einer Vorrichtung zur Erfassung des Biegewinkels eines Biegeteils,
- Figur 2: eine Draufsicht auf das Ausführungsbeispiel der Figur 1,
- Figur 3: eine Seitenansicht einer Ausführungsform einer Winkelmeßeinrichtung,
- Figur 4: eine Draufsicht auf die Winkelmeßeinrichtung der Figur 3,
- Figur 5: eine Draufsicht auf ein zweites Ausführungsbeispiel,
- Figur 6: eine Seitenansicht einer zweiten Ausführungsform eines Meßelements,
- Figur 7: eine Draufsicht auf die zweite Ausführungsform des Meßelements,
- Figur 8: eine schematische Darstellung eines dritten Ausführungsbeispiels, und
- Figur 9: eine schematische Darstellung eines vierten Ausführungsbeispiels.

In Figur 1 ist nun eine Biegemaschine 1 dargestellt, welche ein Biegewerkzeug 2, das im hier gezeigten Fall aus drei Biegerollen 2a-2c besteht, aufweist. Das Biegewerkzeug 2 dient dazu, ein Biegeteil B in einer Biegerichtung zu biegen. Die Biegerollen 2a-2c bewirken desweiteren einen Vorschub des Biegeteils B in einer Vorschubrichtung, die - wie aus Figur 1 ersichtlich ist - unterschiedlich zur Biegerichtung des Biegewerkzeugs 2 ist. Eine derartige zum Biegen des Biegeteils B (siehe Figur 2) dienende Biegemaschine 1 ist an und für sich bekannt und muß daher nicht mehr näher beschrieben werden.

An der Biegemaschine 1 sind nun zwei Winkelmeßeinrichtungen 10a und 10b angeordnet. Aus Gründen der Übersichtlichkeit ist in Figur 1 nur die auslaufseitig angeordnete, zweite Winkelmeßeinrichtung 10b dargestellt. Die - bei einer angenommenen Vorschubrichtung des Biegeteils B von links nach rechts - einlaufseitige, erste Winkelmeßeinrichtung 10a ist entsprechend der zweiten Winkelmeßeinrichtung 10b aufgebaut.

Jede der beiden Winkelmeßeinrichtungen 10a, 10b des ersten Ausführungsbeispiels weist somit einen Meßwertgeber 11 auf, der auf einem Meßarm 12 angeordnet ist, der mit seinem ersten Ende 12' an der Biegemaschine 1, angelenkt ist und an seinem zweiten Ende 12" den Meßwertgeber 11 trägt. Im hier gezeigten Fall ist der Meßarm 12 als ein Gelenk-Parallelogramm 13 ausgebildet. Dies besitzt den Vorteil der besonders einfachen mechanischen Ausführung des Meßarms 12.

Jeder Meßwertgeber 11 weist - im hier gezeigten Fall - einen Drehgeber 14 auf, der eine Achse A besitzt, die im wesentlichen orthogonal zur Biegeebene des Biegeteils B verläuft. An der Achse A ist ein Meßelement 15 angeordnet. Das Meßelement 15 besitzt im hier gezeigten Fall eine Greifereinheit 16 mit einem U-förmigen Grundkörper 16', in dessen durch die beiden Schenkel 16a, 16b begrenzten Innenraum das Biegeteil B aufnehmbar und mittels eines Zustellelements 17 an der Innenseite des Schenkels 16a des Grundkörpers 16 arretierbar ist, so daß gewährleistet ist, daß eine feste Verbindung zwischen dem Meßelement 15 und dem Biegeteil B gegeben ist.

Die Funktionsweise der Vorrichtung zur Erfassung des Biegewinkels des Biegeteils B wird nun anhand der Figur 2 erläutert. Diese zeigt wiederum die Biegemaschine 1 zusammen mit der Vorrichtung 10 zur Erfassung des Biegewinkels des Biegeteils B, wobei aber in Figur 2 - wie bereits oben erläutert - beide Winkelmeßeinrichtungen 10a und 10b dargestellt sind.

Das Biegeteil B wird nun in die Biegemaschine eingelegt und die erste Winkelmeßeinrichtung 10a wird derart in Anlage an das Biegeteil B gebracht, so daß das Meßelement 15 am Biegeteil B anliegt. Dies wird dadurch erreicht, daß das Biegeteil B in den U-förmigen Grundkörper 16' der Greifereinheit 16 des Meßelements 15 eingeführt und das Meßelement 15 in Meßanlage am Biegeteil B fixiert wird, indem das Zustellelement 17 zugestellt wird. Die hierdurch bewirkte Stellung des Drehgebers 14 wird nun als die Null-Stellung der ersten Winkelmeßeinrichtung 10a festgelegt.

In entsprechender Art und Weise wird dann die zweite Winkelmeßeinrichtung 10b in Meßanlage an das Biegeteil B gebracht. Das Meßelement 15 des Drehgebers 14 der zweiten Winkelmeßeinrichtung 10b ist dann in Meßanlage am Biegeteil B. Die dadurch bewirkte Stellung des Drehgebers 14 der zweiten Winkelmeßeinrichtung 10b wird dann als dessen Null-Stellung festgelegt. Die von den beiden Drehgebern 14 erzeugten Ausgangssignale werden über nicht gezeigte Signalleitungen zu einer Steuer- und Auswerteeinrichtung (ebenfalls nicht gezeigt) der Biegemaschine 1 geleitet, welche die Signale der beiden Winkelmeßeinrichtungen 10a, 10b auswertet und die Zustellung der Biegerolle 2c regelt.

Wird nun das Biegeteil B durch die Einwirkung des in Biegerichtung wirkenden Biegewerkzeugs 2 - wie aus Figur 2 ersichtlich - gekrümmt, so bewirkt dies, daß das Meßelement 15 des Drehgebers 14 der ersten und der zweiten Winkelmeßeinrichtung 10a, 10b jeweils aus seiner vorher definierten Null-Stellung ausgelenkt wird, wobei diese Auslenkung der beiden Meßelemente 15 der beiden Winkelmeßeinrichtungen 10a, 10b - wie aus Figur 2 ersichtlich - zu der durch den Biegevorgang bewirkten Auslenkung des Biegeteils um die Winkel α1 und α2 aus ihrer Ausgangslage korreliert ist. Diese Auslenkung der Meßelemente 15 wird jeweils über die Achse A des Drehgebers 14 auf diese übertragen und die Drehgeber 14 erzeugen jeweils ein entsprechendes Meßsignal, das zur Auswerte- und Steuereinrichtung der Biegemaschine 1 geleitet wird. Diese vergleicht nun den durch die Meßsignale der Drehgeber 14 repräsentierten Ist-Wert des Biegewinkels mit dem zu erreichenden Soll-Wert und erzeugt ein Steuersignal, welches die Zustellung der Biegerolle 2a entsprechend nachführt. Aus der gemessenen Rückfederung des Biegeteils B wird dann der richtige Überbiegewinkel ermittelt, um den das Biegeteil B noch während des Biegeprozesses automatisch überbogen wird, um den gewünschten Soll-Biegewert zu erzielen.

In Figur 5 ist ein zweites Ausführungsbeispiel einer Vorrichtung zur Erfassung des Biegewinkels des Biegeteils B dargestellt, welches sich von der in den Figuren 1 und 2 dargestellten Vorrichtung 1 im wesentlichen dadurch unterscheidet, daß einlaufseitig der Meßarm 12 für den Meßwertgeber 11 nun nicht mehr als Gelenk-Parallelogramm 13 ausgeführt ist, sondern daß die Winkelmeßeinrichtung 10a direkt an der Biegemaschine 1 drehbar angeordnet ist. Hierbei wird bevorzugt, daß die erste Winkelmeßeinrichtung 10a nicht nur an der Biegemaschine 1 drehbar angeordnet ist, sondern in einer als Meßarm fungierenden Schiene 20 linear verschiebbar ist.

Die Drehbarkeit der ersten Winkelmeßeinrichtung 10a ist aber für eine Vielzahl von Anwendungsfällen ausreichend, da ja - wie bereits erwähnt - das gerade Biegeteil B in diesem Bereich keiner Beaufschlagung durch das Biegewerkzeug 2 unterworfen ist, so daß nur die Ausweichbewegung des Biegeteils B, welches durch die Beaufschlagung durch das Biegewerkzeug 2 bewirkt wird, ausgeglichen werden muß.

Ein weiterer Unterschied zwischen den beiden Ausführungsbeispielen ist die unterschiedliche Ausgestaltung des Meßelements 15, wobei es natürlich auch möglich ist, daß beim ersten Ausführungsbeispiel der Vorrichtung gemäß den Figuren 1 bis 5 das Meßelement 15 gemäß der in den Figuren 6 und 7 dargestellten zweiten Ausführungsform verwendet wird. Im hier gezeigten Fall ist das um die Achse A des Drehgebers 14 drehbare Meßelement 15 als eine Meßplatte 18 ausgebildet, an der Meßstifte 19 angeordnet sind, die dann in Meßanlage an das Biegeteil B gebracht werden.

In der Figur 8 ist nun eine dritte Ausführungsform der Vorrichtung dargestellt, wobei gleiche oder einander entsprechende Bauteile mit gleichen Bezugszeichen versehen werden und nicht mehr näher beschrieben werden. Der wesentliche Unterschied zwischen der Meßvorrichtung des ersten Ausführungsbeispiels der Figuren 1 bis 5 und dem dritten Ausführungsbeispiel gemäß Figur 8 ist nun, daß als Meßarm 12 für die zweite Winkelmeßeinrichtung 10a nicht ein Gelenk-Parallelogramm 13, sondern zwei Linearführungen 23a, 23b verwendet werden, wobei die zweite Linearführung 23b drehbar in einem entlang der ersten Linearführung 23a verschiebbaren Schlitten 24 gelagert ist. Die erste Winkelmeßeinrichtung 10a ist wiederum - wie beim zweiten Ausführungsbeispiel - in einer Schiene 20 verschiebbar und auf einer orthogonal zur Biegeebene des Biegeteils B verlaufenden Ebene drehbar angeordnet.

In Figur 9 ist nun schematisch ein viertes Ausführungsbeispiel dargestellt, welches seinem prinzipiellen Aufbau nach dem dritten Ausführungsbeispiel der Figur 8 gleicht. Der wesentliche Unterschied zwischen dem dritten und vierten Ausführungsbeispiel ist nun, daß die erste Winkelmeßeinrichtung 10a nun nicht mehr in der Schiene 20 der Biegemaschine 1 angeordnet ist, sondern ebenfalls auf einer Linearführung 23b', die auf einem entlang der Linearführung 23 verschiebbar gelagerten Schlitten 24' drehbar angeordnet ist.

Bei der obigen Beschreibung wird davon ausgegangen, daß stets zwei Winkelmeßeinrichtungen 10a, 10b erforderlich sind. Bei einer Reihe von Anwendungsfällen, z. B. bei einem Vier-Wälzen-Biegen, erfährt aber das Biegeteil B einlaufseitig beim Biegevorgang keine Lageveränderung, es bleibt also stets in einer definierten Lage. Die erste Winkelmeßeinrichtung 10a ist daher in diesem Fall nicht erforderlich.

Um nun das Biegeteil B zielgenau zu biegen, ist vorgesehen, daß vor dem Biegevorgang in die Steuer- und Auswerteeinrichtung der Biegemaschine 1 der gewünschte Biegeradius des Biegeteils B sowie der zu erzielende Biegewinkel eingegeben wird. Aus dem Biegeradius und gegebenenfalls aus dem Durchmesser des Biegeteils B wird dann eine Soll-Abwicklung Qₛₒₗₗ gebildet, welche die Abwicklung des Biegeteils B pro Biegegrad für den Biegeradius errechnet. Diese Soll-Abwicklung Qₛₒₗₗ = Wegstrecke/Biegewinkel stellt dann die Regelgröße für den von der Biegemaschine 1 zu erzeugenden Biegeradius des Biegeteils B dar. Die Biegerolle 2a des Biegewerkzeugs 2 wird dann entsprechend zugestellt und das Biegeteil B angebogen. Die Winkelmeßeinrichtungen 10a und 10b bestimmen kontinuierlich, quasi-kontinuierlich oder zu diskreten Zeitpunkten den Biegewinkel des Biegeteils B. Die Biegestrecke, also der Vorschub des Biegeteils B, wird entsprechend gemessen. Aus dem Verhältnis der Biegestrecke des Biegeteils B und der Änderung des Biegewinkels wird eine Ist-Abwicklung Qᵢₛₜ bestimmt. Dann erfolgt ein Soll-lst-Vergleich von Qᵢₛₜ und Qₛₒₗₗ, und aus diesem Vergleich wird dann die erforderliche Einstellung (Zustellung) des Biegewerkzeugs 2 errechnet, welche erforderlich ist, damit Qᵢₛₜ an Qₛₒₗₗ angeglichen werden kann. Ist Qᵢₛₜ größer als Qₛₒₗₗ, so wird die Zustellung der Biegerolle 2a des Biegewerkzeugs 2 vergrößert, damit der Biegeradius und somit Qᵢₛₜ kleiner wird, und zwar solange, bis Qᵢₛₜ und Qₛₒₗₗ sich auf eine vorgegebene Toleranz annähern. Wenn Qᵢₛₜ kleiner als Oₛₒₗₗ ist, so wird die Zustellung des Biegewerkzeugs 2 reduziert, damit Qᵢₛₜ und der Biegeradius größer wird, und zwar solange, bis sich wieder Qᵢₛₜ und Qₛₒₗₗ auf eine vorgegebene Toleranz annähern.

Dieses Verfahren besitzt den Vorteil, daß es in vorteilhafter Art und Weise möglich ist, nach kürzesten Biegestrecken, also nach einem nur geringen Vorschub des Biegeteils B in seiner Vorschubrichtung, den Biegeradius des Biegeteils B zu bestimmen, zu kontrollieren und zu regeln. Dieses Verfahren erlaubt es daher, schnell auf Störungen und Veränderungen während und vor dem Biegeprozeß zu reagieren und die dadurch hervorgerufenen Auswirkungen zu kompensieren. Die Störungen und Veränderungen können beispielsweise durch Änderungen der biegerelevanten Materialeigenschaften des Biegeteils B, durch Veränderung der Maße des Biegeteils B (z. B. Streuung des Durchmessers und Streuung der Außenmaße), durch Veränderung der Biegewerkzeuge 2, die durch Zunderaufbau an den Biegerollen, Abnutzung, oder thermische Einflüsse, etc., entstehen, durch Veränderung der Maschineneinstellwerte der Biegemaschine 1, z. B. der Maschinenposition und der Biegeprozeßgeschwindigkeit, oder durch falsche Bedienereingaben.

In vorteilhafter Art und Weise kann beim beschriebenen Verfahren optional vorgesehen sein, daß das Biegeteil B zur Kompensation der Rückfederung überbogen wird. Hierbei wird derart vorgegangen, daß eine bestimmte Gradzahl vor Erreichen des gewünschten Biegewinkels oder bei Erreichen des Soll-Winkels der Biegeprozeß unterbrochen wird und der ist-Biegewinkel, die Ist-Position der Biegerollen 2a-2c des Biegewerkzeugs 2 und der Vorschub des Biegeteils B gemessen wird. Dann wird eine sogenannte Zwischen-Ausbiegung durchgeführt, wobei diese Zwischen-Ausbiegung möglichst exakt der programmierten endgültigen Ausbiegung nach Erreichen des Soll-Biegewinkels unter Berücksichtigung des Ausbiegeeffekts entsprechen soll.

Nach diesem Zwischen-Ausbiegen wird wiederum der Biegewinkel gemessen und aus der Differenz der beiden gemessenen Biegewinkel wird der Ausbiegeeffekt errechnet. Die Biegemaschine 1 kehrt dann die Biegerichtung um, d. h., daß das Biegeteil B in einer der vorherigen Vorschubrichtung entgegengesetzten Transportrichtung bewegt wird. Hierbei wird das Biegeteil B durch die Biegemaschine 1 wieder angebogen, so daß die Biegemaschine 1 wieder auf der Ausgangsposition vor dem Zwischenausbiegen zurückgesetzt wird. Dann erfolgt ein Biegevorgang in der ursprünglichen Vorschubrichtung, wobei die Biegewerkzeuge 2 entsprechend einem Biegewinkel, der dem Soll-Biegewinkel plus dem wie vorstehend bestimmten Ausbiegeeffekt entspricht, eingestellt wird.

Durch diese Vorgangsweise wird in vorteilhafter Art und Weise erreicht, daß nach diesem Biegevorgang der Biegewinkel des Biegeteils B mit dem gewünschten Biegewinkel innerhalb von vorgegebenen Toleranzen übereinstimmt.

Das beschriebene Verfahren eignet sich insbesondere für das Biegen von Biegeteilen B mit unbekanntem Materialverhalten, da bei diesen die Rückfederung nur derart empirisch kompensiert werden kann.

## Patentansprüche

1. Biegemaschine mit einer Vorrichtung zur Erfassung eines Biegewinkels eines in einer Vorschubrichtung transportierbaren eines Biegeteils (B), wobei die Biegemaschine Biegerollen (2a-2c) aufweist, durch welche das Biegeteil (B) während des Biegevorgangs in der Vorschubrichtung transportierbar ist, während das Biegteil (B) in der Biegemaschine (1) der Einwirkung eines in einer zur Vorschubrichtung unterschiedlichen Biegerichtung wirkenden Biegewerkzeugs (2) unterworfen wird, **dadurch gekennzeichnet, daß** die Vorrichtung (1) mindestens eine Winkelmeßeinrichtung (10b) aufweist, die in Vorschubrichtung des Biegeteils (B) nach dem Biegewerkzeug (2) der Biegemaschine (1) angeordnet ist, daß die mindestens eine Winkelmeßeinrichtung (10b) einen Meßwertgeber (11) aufweist, der ein Meßelement (15) besitzt, das in eine Meßanlage an das Biegeteil (B) bringbar ist, daß zumindest die eine Winkelmeßeinrichtung (10b) um eine zur Biegeebene des Biegeteils (B) im wesentlichen orthogonalen Achse verschwenkbar ist, daß von der oder den jeweils in Meßanlage an das Biegeteil (B) befindlichen Winkelmeßeinrichtungen (10a, 10b) erzeugten Meßsignale zu einer Steuer- und Auswerteeinrichtung der Biegemaschine (1) leitbar sind, daß die Steuer- und Auswerteeinrichtung die Differenz der von der Winkelmeßeinrichtung (10b) erfaßten Biegewinkel zu Beginn und am Ende der vom Biegeteil (B) durchlaufenen Biegestrecke bestimmt und aus dem Verhältnis der Biegestrecke und der Differenz der Biegewinkel eine Ist-Abwicklung des Biegeteils (B) ermittelt und mit einer Soll-Abwicklung vergleicht und daraus eine die Differenz zwischen Soll-Abwicklung und Ist-Abwicklung kompensierende Änderung des Einstellung des Biegewerkzeugs durchführt.

2. Biegemaschine nach Anspruch 1, **dadurch gekennzeichnet, daß** die Vorrichtung (1) eine weitere Winkelmeßeinrichtung (10a) aufweist, die in Vorschubrichtung des Biegeteils (B) vor dem Biegewerkzeug (2) der Biegemaschine (1) 20 angeordnet ist.

3. Biegemaschine nach Anspruch 1 oder 2, **dadurch gekennzeichnet, daß** mindestens eine Winkelmeßeinrichtung (10a, 10b) einen Meßwertgeber (11) aufweist.

4. Biegemaschine nach einem der vorangehenden Ansprüche, **dadurch gekennzeichnet, daß** mindestens eine Winkelmeßeinrichtung (10a, 10b) einen Drehgeber (14) besitzt, an dessen Achse (A) ein in Meßanlage an das Biegeteil (B) bringbares Meßelement (15) angeordnet ist.

5. Biegemaschine nach Anspruch 4, **dadurch gekennzeichnet, daß** das Meßelement (15) der Winkelmeßeinrichtung (10a, 10b) eine Greifereinheit (16) aufweist, in der das Biegeteil 1 (B) arretierbar ist.

6. Biegemaschine nach Anspruch 5, **dadurch gekennzeichnet, daß** die Greifereinheit (16) des Meßelements (15) der Winkelmeßeinrichtung (10a, 10b) einen U-förmigen Grundkörper (16') aufweist, in dessen Innenraum das Biegeteil (B) durch ein Zustellelement (17) lagefixierbar ist.

7. Biegemaschine nach Anspruch 4, **dadurch gekennzeichnet, daß** das Meßelement (15) eine Platte (18) aufweist, an der mindestens ein Meßstift (19) angeordnet ist.

8. Biegemaschine nach einem der vorangehenden Ansprüche, **dadurch gekennzeichnet, daß** mindestens eine Winkelmeßeinrichtung (10a, 10b) einen vorzugsweise als ein Gelenk-Parallelogramm ausgebildeten Meßarm (12) aufweist, dessen erstes Ende (12') vorzugsweise mit der Biegemaschine (1) beweglich verbunden ist und der an seinem zweiten Ende (12') den Meßwertgeber (11) trägt.

9. Biegemaschine nach einem der Ansprüche 1 bis 8, **dadurch gekennzeichnet, daß** mindestens eine Winkelmeßeinrichtung (10a, 10b) einen Meßarm (12) aufweist, der zwei Linearführungen (23a, 23b; 23a, 23b') besitzt, wobei eine Linearführung (23b, 23b') an ihrem Ende den Meßwertgeber (11) trägt, und wobei diese eine Linearführung (23b, 23b') auf einem Schlitten (24, 24') drehbar gelagert ist, wobei der Schlitten (24, 24') verschiebbar auf der anderen Linearführung (23a) gelagert ist.

10. Biegemaschine nach einem der Ansprüche 1-9, **dadurch gekennzeichnet, daß** der Meßarm (12) als eine Schiene (20) in der Arbeitsfläche der Biegemaschine ausgebildet ist.

11. Verfahren zur Steuerung einer ein Biegewerkzeug (2) aufweisenden Biegemaschine (1), in der das Biegeteil (B) der Einwirkung eines in einer zu einer Vorschubrichtung des Biegeteils (B) unterschiedlichen Biegerichtung wirkenden Biegewerkzeugs (5) unterworfen wird, **dadurch gekennzeichnet, dass** durch eine Steuer- und Auswerteeinrichtung der Biegemaschine (1) eine zur Erzielung eines vorgegebenen Biegewinkels und eines vorgegebenen Biegeradiuses des Biegeteils (B) erforderliche Soll-Abwicklung des Biegeteils (B) in dessen Vorschubrichtung bestimmt und das Biegewerkzeug (2) der Biegemaschine (1) in seiner Biegerichtung entsprechend dieser Soll-Abwicklung eingestellt wird, daß das Biegeteil (B) in der Vorschubrichtung um eine Biegestrecke vorgeschoben und vom Biegewerkzeug (2) der Biegemaschine (1) gebogen wird, daß die Biegestrecke des Biegeteils (B) erfaßt und die Differenz der Biegewinkel zu Beginn und am Ende dieser Biegestrecke von einer Vorrichtung (1) zur Erfassung eines Biegewinkels bestimmt wird, die mindestens eine Winkelmeßeinrichtung (10b) aufweist, die in Vorschubrichtung des Biegeteils (B) nach dem Biegewerkzeug (2) der Biegemaschine (1) angeordnet ist und mindestens eine Winkelmeßeinrichtung (10b) einen Meßwertgeber (11) aufweist, der ein Meßelement (15) besitzt, das in eine Meßanlage an das Biegeteil (B) bringbar ist, daß aus dem Verhältnis der Biegestrecke und der Differenz der Biegewinkel eine Ist-Abwicklung bestimmt wird, daß die Steuer- und Auswerteeinrichtung die Soll-Abwicklung mit der Ist-Abwicklung vergleicht und aus diesem Vergleich eine die Differenz zwischen Soll-Abwicklung und Ist-Abwicklung kompensierende Änderung der Einstellung des Biegewerkzeugs (2) durchführt.

12. Verfahren nach Anspruch 10 oder 11, **dadurch gekennzeichnet, daß** eine Zustellung des Biegewerkzeugs (2) vergrößert wird, wenn der Wert der Ist-Abweichung größer als der Wert der Soll-Abweichung ist, oder daß die Zustellung des Biegewerkzeugs (2) verkleinert wird, wenn der Wert der Ist-Abweichung kleiner als der Wert der Soll-Abweichung ist.

13. Verfahren nach einem der Ansprüche 10 bis 12, **dadurch gekennzeichnet, daß** der Biegevorgang eine bestimmte Gradzahl vor Erreichen des gewünschten Biegewinkels des Biegeteils (B) oder bei Erreichen des Soll-Winkels unterbrochen wird, daß der Ist-Biegewinkel und die Ist-Einstellung des Biegewerkzeugs (2) sowie die Vorschubposition des Biegeteils (B) gemessen wird, daß dann eine Zwischen-Ausbiegung durchgeführt wird, daß nach dieser Zwischen-Ausbiegung wiederum der Biegewinkel des Biegeteils (B) gemessen und aus der Differenz dieser beiden Biegewinkel ein Ausbiegeeffekt errechnet wird.

14. Verfahren nach Anspruch 13, **dadurch gekennzeichnet, daß** nach der Bestimmung des Ausbiegeeffekts die Biegemaschine (1) ihre Vorschubrichtung umkehrt und das Biegeteil (B) und die Biegemaschine (1) in ihre Ausgangsposition vor dem Zwischen-Ausbiegen zurückgebracht werden.

15. Verfahren nach einem der Ansprüche 13 oder 14, **dadurch gekennzeichnet, daß** der Biegevorgang durch die Biegemaschine (1) mit einem um den Ausbiegeeffekt korrigierten Biegewinkel durchgeführt wird.

## Claims

1. A bending machine having a device for detecting a bending angle of a part to be bent (B) that can be transported in a feed direction, the bending machine comprising bending rollers (2a-2c) through which the part to be bent (B) can be transported in a feed direction during the bending operation while the part to be bent (B) is subjected, in the bending machine (1), to the action of a bending tool (2) that acts in a direction different from the feed direction, **characterized in that** the device (1) comprises at least one angle-measuring device (10b) provided downstream of the bending tool (2) of the bending machine (1) in the feed direction of the part to be bent (B), that the at least one angle-measuring device (10b) comprises a transducer (11) equipped with a measuring element (15) that can be placed in measuring contact with the part to be bent (B), that at least the one angle-measuring device (10b) can be swung about an axis substantially orthogonal to the bending plane of the part to be bent (B), that the measurement signals produced by the angle-measuring device or devices (10a, 10b) placed in measuring contact with the part to be bent (B) can be directed to a control and evaluation unit of the bending machine (1), that the control and evaluation device determines the difference between the bending angles detected by the angle-measuring device (10b) at the beginning and at the end of the bending travel passed by the part to be bent (B), and determines from the ratio of the bending travel and the difference of the bending angles an actual bending value of the part to be bent (B), compares the latter with a nominal bending value and derives from that comparison a change in the setting of the bending tool that will compensate for the difference between the nominal bending value and the actual bending value.

2. The bending machine as defined in Claim 1, **characterized in that** the device (1) comprises a further angle-measuring device (10a) provided upstream of the bending tool (2) of the bending machine (1) in the feed direction of the part to be bent (B).

3. The bending machine as defined in Claim 1 or Claim 2, **characterized in that** at least one angle-measuring device (10a, 10b) comprises a transducer (11).

4. The bending machine as defined in any of the preceding claims, **characterized in that** at least one angle-measuring device (10a, 10b) comprises a rotary transducer (14) with an axis (A) on which is arranged a measuring element (15) that can be placed in measuring contact with the part to be bent (B).

5. The bending machine as defined in Claim 4, **characterized in that** the measuring element (15) of the angle-measuring device (10a, 10b) comprises a gripper unit (16) in which the part to be bent (B) can be fixed.

6. The bending machine as defined in Claim 5, **characterized in that** the gripper unit (16) of the measuring element (15) of the angle-measuring device (10a, 10b) comprises a U-shaped main body (16') within which the part to be bent (B) can be fixed in its position by a feed element (17).

7. The bending machine as defined in Claim 4, **characterized in that** the measuring element (15) comprises a plate (18) on which is arranged at least one measuring pin (19).

8. The bending machine as defined in any of the preceding claims, **characterized in that** at least one angle-measuring device (10a, 10b) comprises at least one measuring arm (12), preferably configured as a parallelogram linkage, the first end (12') of which preferably is movably connected with the bending machine (1), and the second end (12') of which carries the transducer (11).

9. The bending machine as defined in any of Claims 1 to 8, **characterized in that** at least one angle-measuring device (10a, 10b) comprises a measuring arm (12) equipped with two linear guides (23a, 23b; 23a, 23b') where one linear guide (23b, 23b') carries the transducer (11) on its end, and that one linear guide (23b, 23b') is rotatably seated on a slide (24, 24'), the slide (24, 24') being displaceably supported on the other linear guide (23a).

10. The bending machine as defined in any of Claims 1-9, **characterized in that** the measuring arm (12) is configured as a rail (20) in the working surface of the bending machine.

11. A method for controlling a bending machine (1) comprising a bending tool (2), wherein the part to be bent (B) is subjected to the action of a bending tool (5) that acts in a bending direction different from the feed direction of the part to be bent (B), **characterized in that** a nominal bending value in the feed direction of the part to be bent (B), required to obtain a predefined bending angle and a predefined bending radius of the part to be bent (B), is determined by a control and evaluation unit of the bending machine (1) and that the bending tool (2) of the bending machine (1) is adjusted with respect to its bending direction in accordance with that nominal bending value, that the part to be bent (B) is advanced in the feed direction through a bending travel and is bent by the bending tool (2) of the bending machine (1), that the bending travel of the part to be bent (B) is measured and the difference of the bending angles at the beginning and at the end of that bending travel is determined by a device (1) for detecting a bending angle, which device comprises at least one angle-measuring device (10b) arranged downstream of the bending tool (2) of the bending machine (1) in the feed direction of the part to be bent (B), and that at least one angle-measuring device (10b) comprises a transducer (11) having a measuring element (15) that can be placed in measuring contact with the part to be bent (B), that an actual bending value is derived from the ratio between the bending travel and the difference of the bending angles, that the control and evaluation device compares the nominal bending value with the actual bending value and, based on that comparison, effects a change in the setting of the bending tool (2) that compensates for the difference between the nominal bending value and the actual bending value.

12. The method as defined in Claim 10 or Claim 11, **characterized in that** a feed motion of the bending tool (2) is increased when the value of the actual deviation exceeds the value of the nominal deviation, or that the feed motion of the bending tool (2) is reduced when the value of the actual deviation is lower than the value of the nominal deviation.

13. The method as defined in any of Claims 10 to 12, **characterized in that** the bending process is interrupted a specified number of degrees before the desired bending angle of the part to be bent (B) is reached or when the nominal angle is reached, that the actual bending angle and the actual setting of the bending tool (2) as well as the feed position of the part to be bent (B) are measured, that thereafter an intermediate bending operation is carried out, after which the bending angle of the part to be bent (B) is measured again, and a bending effect is calculated from the difference between those two bending angles.

14. The method as defined in Claim 13, **characterized in that** after determination of the bending effect of the bending machine 1 its feed direction is reversed and the part to be bent (B) and the bending machine (1) are returned the initial positions occupied by them before the intermediate bending operation.

15. The method as defined in Claim 13 or Claim 14, **characterized in that** the bending operation is carried out by the bending machine (1) using a bending angle corrected by the bending effect.

## Revendications

1. Cintreuse, comportant un dispositif destiné à détecter un angle de cintrage d'une pièce à cintrer (B), apte à être transportée dans une direction d'avance, ladite cintreuse comportant des galets (2a - 2c), par lesquels la pièce à cintrer (B) peut être transportée dans la direction d'avance pendant le processus de cintrage, tandis que la pièce à cintrer (B) est soumise dans la cintreuse (1) à l'influence d'un outil de cintrage (2) agissant dans une direction de cintrage différente de la direction d'avance, **caractérisée en ce que** le dispositif (1) comporte au moins un dispositif de mesure angulaire (10b), qui, par référence à la direction d'avance de la pièce à cintrer (B), est monté en aval de l'outil de cintrage (2) de la cintreuse (1), **en ce que** ledit au moins un dispositif de mesure angulaire (10b) comporte un capteur de mesure (11), qui comporte un élément de mesure (15) qui peut être amené en appui contre la pièce à cintrer (B) en vue de la mesurer, **en ce que** ledit au moins un dispositif de mesure angulaire (10b) est apte à pivoter autour d'un axe sensiblement orthogonal par rapport au plan de cintrage de la pièce à cintrer (B) , **en ce que** les signaux de mesure délivrés par le ou les dispositifs de mesure angulaire (10a, 10b), disposés chacun en appui contre la pièce à cintrer (B) en vue de la mesurer, peuvent être transmis vers un dispositif de commande et d'analyse de la cintreuse (1), **en ce que** le dispositif de commande et d'analyse détermine la différence entre l'angle de cintrage détecté par le dispositif de mesure angulaire (10b) au début de la trajectoire de cintrage parcourue par la pièce à cintrer (B) et l'angle de cintrage détecté à la fin de ladite trajectoire de cintrage et, à partir du rapport entre la trajectoire de cintrage et la différence entre les angles de cintrage, calcule un développement réel de la pièce à cintrer (B) et le compare à un développement théorique et, à partir de là, procède à une variation du réglage de l'outil de cintrage en vue de compenser la différence entre le développement théorique et le développement réel.

2. Cintreuse selon la revendication 1, **caractérisée en ce que** le dispositif (1) comporte un dispositif de mesure angulaire (10a) supplémentaire qui, par référence à la direction d'avance de la pièce à cintrer (B), est monté en amont de l'outil de cintrage (2) de la cintreuse (1).

3. Cintreuse selon la revendication 1 ou 2, **caractérisée en ce qu'**au moins un dispositif de mesure angulaire (10a, 10b) comporte un capteur de mesure (11).

4. Cintreuse selon l'une quelconque des revendications précédentes, **caractérisée en ce qu'**au moins un dispositif de mesure angulaire (10a, 10b) comporte un capteur de rotation (14), sur l'axe (A) duquel est disposé un élément de mesure (15) apte à être amené en appui contre la pièce à cintrer (B) en vue de la mesurer.

5. Cintreuse selon la revendication 4, **caractérisée en que** l'élément de mesure (15) du dispositif de mesure angulaire (10a, 10b) comporte une unité de préhension (16), à l'intérieur de laquelle la pièce à cintrer (B) peut être immobilisée.

6. Cintreuse selon la revendication 5, **caractérisée en ce que** l'unité de préhension (16) de l'élément de mesure (15) du dispositif de mesure angulaire (10a, 10b) comporte un corps de base (16') en forme de U, à l'intérieur duquel la pièce à cintrer (B) peut être immobilisée en position par un élément d'approche (17).

7. Cintreuse selon la revendication 4, **caractérisée en ce que** l'élément de mesure (15) comporte une plaque (18) sur laquelle peut être disposé au moins un téton de mesure (19).

8. Cintreuse selon l'une quelconque des revendications précédentes, **caractérisée en ce qu'**au moins un dispositif de mesure angulaire (10a, 10b) comporte un bras (12) de mesure, réalisé de préférence sous forme de parallélogramme articulé, dont la première extrémité (12') est reliée, de préférence, de manière mobile avec la cintreuse (1) et dont la deuxième extrémité (12') porte le capteur de mesure (11).

9. Cintreuse selon l'une quelconque des revendications 1 à B, **caractérisée en ce qu'**au moins un dispositif de mesure angulaire (10a, 10b) comporte un bras (12) de mesure qui est muni de deux guidages linéaires (23a, 23b ; 23a, 23b'), un guidage linéaire (23b, 23b') portant à son extrémité le capteur de mesure (11) et ledit guidage linéaire (23b, 23b') étant monté rotatif sur un chariot (24, 24'), ledit chariot (24, 24') étant monté mobile sur l'autre guidage linéaire (23a).

10. Cintreuse selon l'une quelconque des revendications 1 à 9, **caractérisée en ce que** le bras (12) de mesure est réalisé sous la forme d'un rail (20) dans la surface de travail de la cintreuse.

11. Procédé destiné à commander une cintreuse (1), qui comporte un outil de cintrage (2) et dans laquelle la pièce à cintrer (B) est soumise à l'influence d'un outil de cintrage (5) agissant dans une direction de cintrage différente de la direction d'avance de la pièce à cintrer (B), **caractérisé en ce qu'**un dispositif de commande et d'analyse de la cintreuse (1) est prévu pour déterminer, dans la direction d'avance de la pièce à cintrer (B), un développement théorique de celle-ci, nécessaire pour obtenir un angle de cintrage prédéfini et un rayon de cintrage prédéfini de la pièce à cintrer (B) , et l'outil de cintrage (2) de la cintreuse (1) est réglé dans sa direction de cintrage conformément audit développement théorique, **en ce que** la pièce à cintrer (B) est avancée dans la direction d'avance sur une trajectoire de cintrage et est cintrée par l'outil de cintrage (2) de la cintreuse (1), **en ce que** la trajectoire de cintrage de la pièce à cintrer (B) est détectée et la différence entre l'angle de cintrage au début de ladite trajectoire et celui à la fin de ladite trajectoire est déterminée par un dispositif (1) destiné à détecter un angle de cintrage, lequel comporte au moins un dispositif de mesure angulaire (10b) qui, par référence à la direction d'avance de la pièce à cintrer (B), est monté en aval de l'outil de cintrage (2) de la cintreuse (1), et au moins un dispositif de mesure angulaire (10b) comporte un capteur de mesure (11), qui possède un élément de mesure (15) qui peut être amené en appui contre la pièce à cintrer (B) en vue de la mesurer, **en ce qu'**à partir du rapport entre la trajectoire de cintrage et la différence des angles de cintrage est déterminé un développement réel, **en ce que** le dispositif de commande et d'analyse compare le développement théorique avec le développement réel et à partir de cette comparaison procède à une variation du réglage de l'outil de cintrage (2) en vue de compenser la différence entre le développement théorique et le développement réel.

12. Procédé selon la revendication 10 ou 11, **caractérisé en ce qu'**une approche de l'outil de cintrage (2) est agrandie lorsque la valeur du développement réel est supérieure à la valeur du développement théorique, ou **en ce que** l'approche de l'outil de cintrage (2) est diminuée lorsque la valeur du développement réel est inférieure à la valeur du développement théorique.

13. Procédé selon l'une quelconque des revendications 10 à 12, **caractérisé en ce que** le processus de cintrage est interrompu à un degré déterminé avant l'obtention de l'angle de cintrage souhaité de la pièce à cintrer (B) ou avant l'obtention de l'angle théorique, **en ce que** l'angle de cintrage réel et le réglage réel de l'outil de cintrage (2), ainsi que la position d'avance de la pièce à cintrer (B) sont mesurés, **en ce qu'**il est alors effectué un pliage intermédiaire, **en ce que**, à l'issue de ce pliage intermédiaire, l'angle de cintrage de la pièce à cintrer (B) est à nouveau mesuré et un effet de pliage est calculé à partir de la différence entre ces deux angles de cintrage.

14. Procédé selon la revendication 13, **caractérisé en ce que**, après la détermination de l'effet de pliage, la cintreuse (1) inverse sa direction d'avance et la pièce à cintrer (B) et la cintreuse (1) sont ramenées dans leur position initiale avant le pliage intermédiaire.

15. Procédé selon la revendication 13 ou 14, **caractérisé en ce que** le processus de cintrage est mis en oeuvre par la cintreuse (1) avec un angle de cintrage corrigé selon l'effet de pliage.
